# EUROPÄISCHE PATENTSCHRIFT

(11) **EP 0 662 286 B1**
(45) Veröffentlichungstag und Bekanntmachung des Hinweises auf die Patenterteilung: **02.07.1997**
(21) Anmeldenummer: 94107187.0
(22) Anmeldetag: 07.05.1994
(51) Int. Cl.: A42B 3/14, F41H 1/04

(54) **Beschussfester Helm**
Ballistic helmet
Casque blindé

(30) Priorität: 07.01.1994 DE 9400161 U
(43) Veröffentlichungstag der Anmeldung: 12.07.1995
(73) Patentinhaber: Schuberth-Werk GmbH & Co. KG, D-38106 Braunschweig (DE)
(72) Erfinder: Zahn, Christian, D-38106 Braunschweig (DE)
(74) Vertreter: Lins, Edgar, Dipl.-Phys. Dr.jur.

(56) Entgegenhaltungen:
- DE-A- 1 804 317
- GB-A- 2 131 113
- US-A- 2 802 212

## Beschreibung

Die Erfindung betrifft einen beschußfesten Helm bestehend aus einer schußfesten Kalotte und einer Innenausstattung, die an der Kalotte mit einer Schrauben-Hülsen-Verbindung befestigt ist, die durch eine Öffnung der Kalotte ragt und an der Außenseite der Kalotte mit einem zum verdrehen mittels eines Werkzeuges ausgebildeten flachen, runden Kopf anliegt.

Beschußfeste Helme bestehen üblicherweise aus einer Stahlkalotte oder aus Gewichtsgründen vorzugsweise aus einer Kunststoffkalotte, bestehend aus einer Vielzahl von mit Gewebelagen verstärkten Kunststofflagen. Eine übliche Innenausstattung derartiger Helme besteht aus Trageriemen und einem stoßdämpfenden Kunststoffkorb, der vorzugsweise aus spinnenartig angeordneten Stegen besteht, auf denen sich stoßdämpfende Noppen befinden. Die Befestigung dieser Innenausstattung an der schußfesten Kalotte erfolgt bei bekannten Helmen durch eine Schrauben-Hülsen-Verbindung, die passend jeweils in eine entsprechende Bohrung des Helmes eingesetzt ist, wobei ein Kopf der Verbindung an der Außenseite der Kalotte anliegt und vorzugsweise eine sphärische Oberfläche mit einer geringen Bauhöhe aufweist. Der Kopf kann zu einer Schraube gehören, wenn mit der Innenausstattung eine zugehörige Hülse mit einem Innengewinde verbunden ist, so daß durch Verschrauben der Schraube in der Hülse eine feste Verbindung zwischen Kalotte und Innenausstattung herstellbar ist. Um die Schraube gegen ein Mitdrehen beim Festziehen der Hülse von der Innenseite der Kalotte zu sichern, ist der Kopf mit einem kleinen Innensechskant versehen und kann mit einem entsprechenden Sechskantschlüssel drehsicher gehalten werden. Die Schraube mit dem an der Außenseite der Kalotte anliegenden Kopf ist üblicherweise aus einem Stahl gefertigt, während die Hülse aus einer herkömmlichen Messinglegierung bestehen kann.

Ein ähnlicher Helm ist aus US-A-2 802 212 bekannt, wobei jedoch der mittels eines Werkzeuges verdrehbar Kopf sich an der Innenseite der Kalotte befindet.

Der vorliegenden Erfindung liegt die generelle Problemstellung zugrunde, die Beschußfestigkeit eines derartigen bekannten Helmes zu verbessern.

Ausgehend von dieser Problemstellung ist ein beschußfester Helm der eingangs erwähnten Art erfindungsgemäß dadurch gekennzeichnet, daß der Kopf mit dem zugehörigen Teil der Schrauben-Hülsen-Verbindung massiv mit ebener Oberfläche aus einem hochfesten Material besteht und mit parallelen, einander gegenüberliegenden geraden Kanten als Schlüsselfläche versehen ist.

Der Erfindung liegt die von der Anmelderin gefundene überraschende Erkenntnis zugrunde, daß die Schrauben-Hülsen-Verbindung des bekannten Helmes bezüglich der Beschußfestigkeit eine Schwachstelle darstellt, die in unerwarteter Weise eine geringere Beschußfestigkeit als die bekannten viellagigen Helmkalotten aus Kunststoff aufweisen. Es hat sich in Versuchen gezeigt, daß bei einem direkten Beschuß der Schrauben-Hülsen-Verbindung Teile dieser Verbindung in das Innere der Helmkalotte katapultiert werden und daher für den Helmträger eine unter Umständen lebensbedrohende Verletzungsgefahr darstellen. Es hat sich bei den Untersuchungen der Anmelderin gezeigt, daß eine Schwachstelle der Schrauben-Hülsen-Verbindung in der Ausbildung des Innensechskants liegt. Diese Schwachstelle wird erfindungsgemäß dadurch vermieden, daß für einen drehfesten Halt des an der Außenseite der Kalotte anliegenden Kopfes der Schrauben-Hülsen-Verbindung kein Innensechskant und auch kein Schlitz für einen Schraubenzieher vorgesehen ist, sondern das drehfeste Halten des Kopfes durch äußere Schlüsselflächen ermöglicht wird, die durch einander gegenüberliegende gerade Kanten des Kopfes gebildet werden. Diese Kanten befinden sich so weit außen an dem Kopf, daß der Abstand zwischen den geraden Kanten nur wenig geringer ist als der Durchmesser des Schraubenkopfes im übrigen. Der Kopf wird dabei so groß ausgebildet, daß eine sichere Befestigung gewährleistet ist. Vorzugsweise ist der Abstand zwischen den Schlüsselflächen etwa doppelt so groß wie der Außendurchmesser des mit dem Kopf verbundenen Teils der Schrauben-Hülsen-Verbindung, das vorzugsweise die Schraube ist.

Das hochfeste Material des Kopfes mit dem mit ihm verbundenen Teil der Schrauben-Hülsen-Verbindung ist vorzugsweise hochfester Stahl der Festigkeitsklasse 8.8 (Streckgrenze.Zugfestigkeit).

Es hat sich gezeigt, daß durch die erfindungsgemäße Ausbildung des Kopfes die Beschußfestigkeit der Schrauben-Hülsen-Verbindung so erhöht werden kann, daß sie die Beschußfestigkeit üblicher schußfester Kalotten regelmäßig übersteigt und daher keine Schwachstelle für den Schutz des Helmträgers mehr darstellt.

Die Erfindung wird im folgenden anhand eines in der Zeichnung dargestellten Ausführungsbeispiels näher erläutert. Es zeigen:
- Figur 1 -: eine Teil-Seitenansicht eines beschußfesten Helmes mit einer Schrauben-Hülsen-Verbindung für eine Innenausstattung
- Figur 2 -: einen Vertikalschnitt durch den in Figur 1 dargestellten Kalottenteil mit der Schrauben-Hülsen-Verbindung.

Figur 1 läßt den Stirnteil mit dem Übergang in den Nackenteil einer schußfesten Kalotte 1 erkennen. An der Außenseite der Kalotte 1 ist ein Kopf 2 einer Schraube 3 erkennbar, die durch eine passende Bohrung 4 der Kalotte 1 ragt. Der Kopf 2 weist eine kugelförmig konvex gewölbte Außenfläche 5 mit einer kreisförmigen Außenkante 6 auf. An zwei gegenüberliegenden Seiten ist die Außenkante durch zwei parallele gerade Kanten 7 gebildet, die Schlüsselflächen für ein drehfestes Halten des Kopfes 2 darstellen.

Wie Figur 2 verdeutlicht, bildet die Schraube 3 zusammen mit einer passenden Hülse 8 mit einem Innengewinde für die Schraube 3 eine Schrauben-Hülsen-Verbindung 3, 8 durch die Kalotte 1 hindurch. Hierzu ist die Hülse 8 ebenfalls mit einem Kopf 9 versehen, der einen Innensechskant 10 aufweist, mit dem die Hülse 8 an der drehfest gehaltenen Schraube 3 festziehbar ist.

Figur 2 läßt erkennen, daß durch den Kopf 9 der Hülse 8 ein Riemenstück 11 und ein Befestigungsstreifen eines Tragkorbes 12 der Innenausstattung 13 des Helmes an der Kalotte 1 festgeklemmt ist. An dem Riemenstück 11 ist ein Kinnriemen 14 befestigt.

Der Tragkorb 12 besteht in bekannter Weise aus einem umlaufenden, mit Polstern 15 versehenen Kopfband 16 und sich spinnenförmig zum Scheitelpunkt erstreckende Korbriemen 17, die mit zur Kalotte 1 zeigenden plastisch verformbaren Noppen 18 versehen sind und an der Kalotte 1 anliegen.

Insbesondere Figur 2 läßt erkennen, daß der Kopf 2 der Schraube 3 an der Außenseite der Kalotte 1 mit einer geringen Bauhöhe aufliegt und massiv ohne eine Schwächungsstelle ausgebildet ist. Zusammen mit der Verwendung eines hochfesten Stahls für die Bildung des Kopfes 2 mit der Schraube 3 läßt sich eine Beschußfestigkeit erzielen, die regelmäßig über der Beschußfestigkeit für die Kalotte 1 liegt.

Der für diese Verbesserung erforderliche Aufwand ist minimal, eine Beeinträchtigung der Handhabung, auch bei der Montage, ist nicht gegeben, da der Kopf 2 mit seinen Schlüsselflächen 7 einwandfrei drehfest gehalten werden kann.

## Patentansprüche

1. Beschußfester Helm bestehend aus einer schußfesten Kalotte (1) und einer Innenausstattung (13), die an der Kalotte (1) mit einer Schrauben-Hülsen-Verbindung (3, 8) befestigt ist, die durch eine Öffnung (4) der Kalotte (1) ragt und an der Außenseite der Kalotte (1) mit einem zum Verdrehen mittels eines Werkzeugs ausgebildeten flachen, runden Kopf (2) anliegt, **dadurch gekennzeichnet, daß** der Kopf (2) mit dem zugehörigen Teil (3) der Schrauben-Hülsen-Verbindung (3, 8) massiv mit ebener Oberfläche aus einem hochfesten Material besteht und mit parallelen, einander gegenüberliegenden geraden Kanten (7) als Schlüsselflächen versehen ist.

2. Beschußfester Helm nach Anspruch 1, dadurch gekennzeichnet, daß der Abstand zwischen den Schlüsselflächen (7) etwa doppelt so groß ist wie der Außendurchmesser des zum Kopf gehörenden Teils (3) der Schrauben-Hülsen-Verbindung (3, 8).

3. Beschußfester Helm nach Anspruch 1 oder 2, dadurch gekennzeichnet, daß mit dem Kopf (2) eine Schraube (3) verbunden ist, die in eine an der Innenausstattung (13) befestigte Hülse (8) eingeschraubt ist.

## Claims

1. A ballistic helmet comprising a bullet-proof cap (1) and an inner fitment (13), which is secured to the cap (1) by means of a screw-sleeve connection (3, 8), which projects through an opening (4) in the cap (1) and rests against the outside of the cap (1) with a flat, round head (2) designed for rotation by a tool, characterised in that the head (2) is solidly constructed with the associated part (3) of the screw-sleeve connection (3, 8) from a high-strength material with a flat surface and is provided with straight parallel edges (7) arranged opposite one another as key surfaces.

2. A ballistic helmet according to claim 1, characterised in that the distance between the key surfaces (7) is approximately twice the external diameter of the part (3) of the screw-sleeve connection (3, 8) belonging to the head.

3. A ballistic helmet according to claim 1 or 2, characterised in that a screw (3), which is screwed into a sleeve (8) secured to the inner fitment (13), is connected to the head (2).

## Revendications

1. Casque blindé constitué d'une calotte blindée (1) et d'un aménagement intérieur (13) fixé à la calotte (1) par une liaison vis-douille (3,8) qui passe à travers une ouverture (4) de la calotte (1) et qui s'appuie sur la face extérieure de la calotte (1) par une tête réalisée ronde et plate (2) que l'on peut faire tourner au moyen d'un outil, caractérisé en ce que la tête (2) avec la partie associée (3) de la liaison vis-douille (3,8) est réalisée massive avec une surface lisse en un matériau à haute résistance et comporte des bords droits parallèles opposés l'un à l'autre (7), formant surfaces pour une clé.

2. Casque blindé selon la revendication 1, caractérisé en ce que la distance entre les surfaces (7) pour une clé est environ le double du diamètre extérieur de la partie (3) associée à la tête de la liaison vis-douille (3,8).

3. Casque blindé selon la revendication 1 ou 2, caractérisé en ce que la tête (2) est reliée à une vis (3) qui est vissée dans une douille (8) fixée à l'aménagement intérieur (13).
